# EUROPÄISCHE PATENTANMELDUNG

(11) **EP 3 407 318 A1**
(43) Veröffentlichungstag der Anmeldung: **28.11.2018**
(21) Anmeldenummer: 17176625.6
(22) Anmeldetag: 19.06.2017
(51) Int. Cl.: G08B 21/22

(54) **SICHERHEITSVORRICHTUNG UND SICHERHEITSVERFAHREN**

(30) Priorität: 23.05.2017 EP 17172425; 08.06.2017 EP 17175059
(71) Anmelder: Bieltvedt, Ole Anton, 105 Reykjavik (IS)
(72) Erfinder: Bieltvedt, Ole Anton, 105 Reykjavik (IS)
(74) Vertreter: Müller Verweyen

(57) **Zusammenfassung**

Eine Sicherheitsvorrichtung (10) umfasst mindestens einen Umgebungssensor (19) zum Messen mindestens einer Umgebungsbedingung in einem Innenraum (21), und eine Datenverarbeitungseinrichtung (22), die eingerichtet ist, die Umgebungsbedingung in dem Innenraum (21) auf der Grundlage der Signale von dem mindestens einen Umgebungssensor (19) zu überwachen, und ein Informations-, Alarm- und/oder Steuersignal auszugeben, wenn eine für ein Lebewesen (20) ungünstige Umgebungsbedingung in dem Innenraum (21) festgestellt wird. Die Sicherheitsvorrichtung (10) umfasst einen Lautsprecher (35) und ein Mikrofon (13) zur Audiokommunikation zwischen dem Lebewesen (20) und einem externen Kommunikationsgerät (23).

## Beschreibung

Die vorliegende Erfindung betrifft eine Sicherheitsvorrichtung und ein Sicherheitsverfahren.

Es kommt vor, dass ein Haustier, Säugling, Kleinkind oder ein Mensch mit Behinderung in einem Kraftfahrzeug nach dem Aussteigen des Fahrers absichtlich oder unabsichtlich zurückgelassen oder vergessen wird. Beispielsweise bei Sonneneinstrahlung können in dem geschlossenen Innenraum des Fahrzeugs gesundheitsgefährdende oder sogar lebensbedrohliche Bedingungen auftreten. Auch andere gesundheitsgefährdende Bedingungen in dem Innenraum eines Kraftfahrzeugs sind denkbar, nachdem der Fahrer das Fahrzeug verlassen hat, beispielsweise das Ansteigen des CO2-Gehalts bei ungenügender Zwangsentlüftung, oder Ausbruch eines Brandes.

Die Aufgabe der Erfindung besteht darin, eine Sicherheitsvorrichtung und ein Sicherheitsverfahren bereitzustellen, welche Gesundheitsgefahren für schützenswerte, unselbständige Lebewesen in einem Innenraum verringern.

Die Erfindung löst diese Aufgabe mit den Merkmalen der unabhängigen Ansprüche. Erfindungsgemäß wird mindestens eine Umgebungsbedingung in dem Innenraum auf der Grundlage der Signale von dem mindestens einen Umgebungssensor überwacht, und ein Informations-, Alarm- und/oder Steuersignal ausgegeben, wenn eine ungünstige Umgebungsbedingung festgestellt wird. Nach der Erfindung umfasst die Sicherheitsvorrichtung einen in dem Innenraum angeordneten oder anordenbaren Lautsprecher und ein Mikrofon, damit eine verantwortliche Person mit dem zu schützenden Lebewesen sprechen, beruhigend einreden und dieses hören kann.

Vorzugsweise weist die Sicherheitsvorrichtung eine Kamera und/oder einen Bildschirm zur Videokommunikation zwischen dem Lebewesen und dem externen Kommunikationsgerät auf. In diesem Fall ist eine audiovisuelle Kommunikation mit dem Lebewesen möglich, was insbesondere bei hilflosen Personen vorteilhaft ist.

Eine vorteilhafte Anwendung der erfindungsgemäßen Sicherheitsvorrichtung betrifft die Innenraumüberwachung eines Kraftfahrzeugs, einschließlich eines autonom oder teilautonom fahrenden Kraftfahrzeugs. Die Erfindung ist jedoch nicht darauf beschränkt. Auch die Überwachung anderer geschlossener oder im Wesentlichen geschlossener Innenräume, in denen sich ein zu schützendes Lebewesen nicht frei bewegen kann, ist von der Erfindung umfasst. Dies betrifft beispielsweise Innenräume in allen Arten von motorisierten und unmotorisierten Fortbewegungsmitteln zu Land, Wasser und in der Luft, beispielsweise LKWs, Busse, andere Großfahrzeuge, Wohnwagen, Campingwagen, Caravans, Boote, Schiffe, Flugzeuge. Umfasst sind auch Innenräume in Gebäuden, Hütten, Zelten, Zwingern und dergleichen.

Vorteilhafte Ausführungsformen der Erfindung betreffen eine mobile oder teilweise mobile, tragbare, handhaltbare und/oder autarke Sicherheitsvorrichtung. Mindestens der Umgebungssensor und die Datenverarbeitungseinrichtung sind vorteilhaft mobil. Diese Variante erlaubt beispielsweise die Nachrüstung von Sicherheitsvorrichtungen in bereits im Verkehr befindlichen Kraftfahrzeugen. Zudem kann eine Sicherheitsvorrichtung in dieser Variante vom Benutzer unterschiedlich eingesetzt werden, beispielsweise wahlweise im Kraftfahrzeug oder in einem anderen zu überwachenden Innenraum, beispielsweise in einem Gebäude, Wohnwagen, Campingwagen, Boot, Zelt oder Zwinger. Eine vorteilhaft autonome Sicherheitsvorrichtung weist einen eigenen Energiespeicher bzw. eine eigene Energieversorgung auf, insbesondere eine Batterie oder einen wiederaufladbaren Akku.

Eine vorteilhafte Ausführungsform einer mobilen, tragbaren, handhaltbaren und vorteilhaft autarken Sicherheitsvorrichtung betrifft ein Halsband, beispielsweise ein Hunde- oder Katzenhalsband, ein Armband, oder ein Beinband. In dieser besonders einfachen Ausführungsform ist sichergestellt, dass die Sicherheitsvorrichtung unverlierbar an dem zu schützenden Lebewesen angeordnet sein kann.

Andere vorteilhafte Ausführungsformen der Erfindung betreffen eine mindestens teilweise fahrzeugfeste Sicherheitsvorrichtung. Mindestens der Umgebungssensor und die Datenverarbeitungseinrichtung sind vorteilhaft fahrzeugfest in einem Kraftfahrzeug montiert.

Vorzugsweise wird die Ausgabe eines Informations-, Alarm- und/oder nicht unter allen Umständen durchgeführt, sondern nur gezielt dann, wenn auf der Grundlage des Signals von dem Präsenzsensor gleichzeitig die Präsenz eines Lebewesens in dem zu überwachenden Innenraum festgestellt wird. Auf diese Weise werden Fehlalarme beispielsweise durch direkte Sonneneinstrahlung auf den Umgebungssensor vermieden, wenn sich dieser im Freien befindet. Häufige Fehlalarme führen zu mangelnder Akzeptanz bis hin zum Abschalten der Sicherheitsvorrichtung.

Der Umgebungssensor umfasst vorzugsweise einen Temperatursensor zur Erfassung der Lufttemperatur des zu überwachenden Innenraums. Der Umgebungssensor kann zudem vorteilhaft einen Gassensor umfassen. Beispielsweise kann mit einem CO2-Sensor festgestellt werden, wenn der CO2-Gehalt in der Atemluft eine bestimmte Schwelle überschreitet und der Sauerstoff knapp wird. Aber auch giftige Gase wie beispielsweise Kohlenmonoxid oder NOx können mit einem Gassensor detektierbar sein. Ebenfalls vorteilhaft kann der Umgebungssensor einen Rauchmelder aufweisen, der gefährlichen Rauch aufgrund eines Brandes feststellen kann. Denkbar ist ebenfalls, dass der Umgebungssensor Feuchtigkeitssensor zur Messung der Luftfeuchtigkeit in dem Innenraum aufweist.

Die Sicherheitsvorrichtung bzw. der Umgebungssensor kann mindestens einen Beschleunigungssensor oder einen Stoßsensor aufweisen. Dies ist vorteilhaft, um eine gefährliche Situation durch Stoß, Schlag oder Aufprall, beispielsweise infolge einer Kollision eines Kraftfahrzeugs, festzustellen. Diese Ausführungsform betrifft auch sich autonom oder teil-autonom bewegende Kraftfahrzeuge. Es ist beispielsweise denkbar, dass unselbständige Lebewesen wie Kinder, Kleinkinder, Menschen mit Behinderung, Tiere alleine in einem sich autonom bewegenden Kraftfahrzeug transportiert werden. Eine etwaige Kollision kann mittels des Beschleunigungssensors festgestellt und beispielsweise an ein entferntes Kommunikationsgerät, beispielsweise ein Mobiltelefon, einer zuständigen Person gemeldet werden, und/oder ein Notrufsignal an eine Notrufzentrale ausgegeben werden.

Der Präsenzsensor kann in unterschiedlichen vorteilhaften Ausführungsformen ein RFID-System, ein Mikrofon, einen Bewegungsmelder, eine Kamera, insbesondere ein Weitwinkel- oder Fischaugenobjektiv und/oder mindestens einen Sitzbelegungssensor eines Kraftfahrzeugs aufweisen.

Das Informations-, Alarm- und/oder Steuersignal kann unterschiedlich genutzt und insbesondere an unterschiedliche Empfänger gesendet werden. In einer vorteilhaften Ausführungsform wird das Informations-, Alarm- und/oder Steuersignal drahtlos an mindestens ein entferntes Empfangsgerät, insbesondere ein Mobilkommunikationsgerät wie beispielsweise Smartphone einer verantwortlichen Person gesendet, die dann Hilfsmaßnahmen durchführen oder veranlassen kann. Auf dem Mobilkommunikationsgerät ist zu diesem Zweck eine entsprechende Anwendungssoftware (App) gespeichert. Entfernt bedeutet, dass die verantwortliche Person sich nicht in der Nähe des Innenraums befindet und ohne das Empfangsgerät nicht auf die Notsituation aufmerksam werden könnte. Das Informations-, Alarm- und/oder Steuersignal kann zusätzlich oder alternativ an eine Alarmzentrale gesendet werden, beispielsweise eine öffentliche Notrufzentrale (Feuerwehr) oder eine gewerbliche Alarmzentrale. Es ist auch möglich, dass die Reaktion auf einen festgestellten bedrohlichen Zustand vom Nutzer, beispielsweise über die Anwendungssoftware im Mobilkommunikationsgerät, einstellbar oder installierbar ist. Beispielsweise kann einstellbar sein, dass die Sicherheitsvorrichtung eine oder mehrere Mobilkommunikationsgeräte anruft, beispielsweise alternierend, bis ein Empfänger den Anruf annimmt.

Zusätzlich oder alternativ kann das Informations-, Alarm- und/oder Steuersignal vorteilhaft mindestens eine im Bereich des Innenraums angeordnete Alarmvorrichtung auslösen. Im Falle eines Kraftfahrzeugs kann die dem Innenraum zugeordnete Alarmvorrichtung ein Teil des Kraftfahrzeugs und vorteilhaft nach außen gerichtet sein, so dass die Alarmvorrichtung von Personen außerhalb des Innenraums deutlich wahrnehmbar ist. Vorteilhaft kann demnach die Fahrzeughupe und/oder die Außenbeleuchtung des Kraftfahrzeugs betätigt werden. Zusätzlich oder alternativ können separate akustische und/oder optische Alarmvorrichtungen auslöst werden. Im Bereich des Innenraums angeordnet bedeutet allgemein in oder an dem Innenraum, außen oder innen an den Innenraum bildenden Wänden, oder in Rufweite des Innenraums.

In einer vorteilhaften Ausführungsform können kontinuierlich Daten von dem mindestens einen Umgebungssensor drahtlos an das entfernte Empfangsgerät gesendet werden. Dies erlaubt der verantwortlichen Person zu jeder Zeit, die aktuellen Umgebungsbedingungen in dem überwachten Innenraum zu sehen.

Zusätzlich oder alternativ kann das Informations-, Alarm- und/oder Steuersignal eine der ungünstigen Umgebungsbedingung entgegenwirkende Einrichtung in Betrieb setzen. Insbesondere im Falle eines Kraftfahrzeugs kann beispielsweise ein Fensterheber zum automatischen Herunterfahren mindestens einer Fensterscheibe des Fahrzeugs angesteuert werden. Zusätzlich oder alternativ kann ein Gebläse und/oder eine Klimaanlage des Fahrzeugs in Betrieb gesetzt werden.

In einer vorteilhaften Ausführungsform kann das Informations-, Alarm- und/oder Steuersignal eine Sprinkleranlage und/oder eine Feuerlöscheinrichtung in Betrieb setzen, die zu diesem Zweck ein Reservoir mit einem Feuerlöschmittel aufweist, beispielsweise Wasser, Schaum, Pulver oder dergleichen.

Die Sicherheitsvorrichtung weist vorzugsweise ein Satelliten-gestütztes Positionsbestimmungssystem, beispielsweise ein GPS-System, auf, damit eine verantwortliche entfernte Person jederzeit den Standort der Sicherheitsvorrichtung sehen kann, beispielsweise durch Anzeige auf seinem Mobilkommunikationsgerät.

Die Erfindung wird im Folgenden anhand bevorzugter Ausführungsformen unter Bezugnahme auf die beigefügten Figuren erläutert. Dabei zeigt
- Fig. 1: eine herstellerseitig montierte Sicherheitsvorrichtung insbesondere für ein Kraftfahrzeug;
- Fig. 2: eine nachrüstbare Sicherheitsvorrichtung insbesondere für ein Kraftfahrzeug;
- Fig. 3, 4: eine erfindungsgemäße Sicherheitsvorrichtung in einer Ausführungsform mit einem Halsband; und
- Fig. 5: eine Sicherheitsvorrichtung in einer weiteren Ausführungsform der Erfindung.

In der Ausführungsform gemäß Figur 1 ist die Sicherheitsvorrichtung 10 herstellerseitig in einem Kraftfahrzeug 11 vormontiert. Die Sicherheitsvorrichtung 10 umfasst einen oder mehrere fahrzeugfeste Präsenzsensoren 18 zum Detektieren der Präsenz eines schützenswerten Lebewesens 20, beispielsweise eines Kindes, Säuglings, Menschen mit Behinderung, Hundes, einer Katze oder dergleichen, hier beispielsweise eines Hundes, in dem Innenraum 21 des Kraftfahrzeugs 11. Der Innenraum 21 ist der für Passagiere und Tiere zugängliche bzw. nutzbare Innenraum in dem Kraftfahrzeug 11. Die fahrzeugfesten Präsenzsensoren 18 können einen visuellen Präsenzsensor, insbesondere einen Bewegungsmelder und/oder eine Kamera 12, beispielsweise eine Weitwinkel- oder Fischaugen-Kamera, und/oder einen akustischen Präsenzsensor, beispielsweise ein Mikrofon 13 aufweisen. Die fahrzeugfesten Präsenzsensoren 18 können andere geeignete Sensoren aufweisen, beispielsweise in die Fahrzeugsitze eingebaute Sitzsensoren, die feststellen können, ob auf dem entsprechenden Sitz ein Lebewesen sitzt.

Des Weiteren umfasst die Sicherheitsvorrichtung 10 einen oder mehrere Umgebungssensoren 19, die zur Erfassung einer Umgebungsbedingung in dem Innenraum 21 des Kraftfahrzeugs 11 angeordnet und eingerichtet sind. Die Umgebungssensoren 19 weisen insbesondere einen Temperatursensor 14 auf, der zur Erfassung der Lufttemperatur in dem Innenraum 21 des Kraftfahrzeugs 11 angeordnet und eingerichtet ist. Die Umgebungssensoren 19 können einen Gassensor 15 aufweisen, der zur Erfassung eines Gases, beispielsweise CO2, CO, NOx oder dergleichen in dem Innenraum 21 des Kraftfahrzeugs 11 angeordnet und eingerichtet ist. Die Umgebungssensoren 19 können des Weiteren einen Rauchmelder 16 aufweisen, der zur Erfassung von Rauchgasen und/oder Rußpartikeln in dem Innenraum 21 des Kraftfahrzeugs 11 angeordnet und eingerichtet ist. Die Umgebungssensoren 19 können auch einen Feuchtigkeitssensor 17 aufweisen, der zur Erfassung der Luftfeuchtigkeit in dem Innenraum 21 des Kraftfahrzeugs 11 angeordnet und eingerichtet ist. Die Umgebungssensoren 19 können des Weiteren mindestens einen fahrzeugfesten Aufprallsensor 37, insbesondere mindestens einen Beschleunigungssensor, zur Erkennung eines Fahrzeugaufpralls aufweisen.

Die Präsenzsensoren 18 und die Umgebungssensoren 19 sind in der Ausführungsform nach Figur 1 mittels im Fahrzeug 11 verlegter Leitungen mit einer fahrzeugfesten Datenverarbeitungseinrichtung 22 verbunden. Datenverarbeitungseinrichtung 22 ist insbesondere eine Fahrzeug-ECU (electronic control unit). Diese Ausführungsform ist insbesondere für neu hergestellte Kraftfahrzeuge 11 geeignet.

Die Datenverarbeitungseinrichtung 22 überwacht die Umgebungsbedingungen in dem Innenraum 21 des Fahrzeugs 11 auf der Grundlage der Messsignale von dem mindestens einen Umgebungssensor 19. Des Weiteren ist die Datenverarbeitungseinrichtung 22 dazu eingerichtet, die Anwesenheit eines schützenswerten Lebewesens 20 in dem Fahrzeuginnenraum 21 auf der Grundlage der Signale von dem mindestens einen Präsenzsensor 18 zu detektieren bzw. festzustellen. Beispielsweise können von dem Lebewesen 20 erzeugte Geräusche mit dem akustischen Präsenzsensor 13 und/oder Bewegungen des Lebewesens 20 mit dem visuellen Präsenzsensor 12 festgestellt werden.

Wenn die Datenverarbeitungseinrichtung 22 die Präsenz eines schützenswerten Lebewesens 20 in dem Innenraum 21 des Kraftfahrzeugs 11, und gleichzeitig eine ungünstige Umgebungsbedingung in dem Innenraum 21 auf der Grundlage der Signale von mindestens einem Umgebungssensor 19 feststellt, gibt die Datenverarbeitungseinrichtung 22 ein Informations-, Alarm- und/oder Steuersignal aus. Dies wird nachfolgend noch genauer erläutert.

Die Ausgabe eines Informations-, Alarm- und/oder Steuersignals kann allgemein an die Feststellung einer Bedingung geknüpft sein, beispielsweise dass der Fahrersitz unbesetzt, der Motor abgestellt und/oder das Fahrzeug verschlossen ist.

Eine ungünstige Umgebungsbedingung ist eine Handlung erfordernde Umgebungsbedingung, die außerhalb eines Komfortbereichs für Lebewesen 20 in dem Innenraum 21 liegt, insbesondere eine gesundheitsgefährdende oder anderweitig bedrohliche Umgebungsbedingung. Beispielsweise kann eine mit dem Temperatursensor 14 festgestellte Innentemperatur des Fahrzeugs 11, die vorbestimmte, in der Datenverarbeitungseinrichtung 22 gespeicherte Temperaturschwellen über- oder unterschreitet (beispielsweise 30°C überschreitet oder 5°C unterschreitet) als bedrohlich für ein Lebewesen innerhalb des Fahrzeugs 11 eingeschätzt werden. Für den Gassensor 15, den Rauchmelder 16, den Feuchtigkeitssensor 17 und/oder den Aufprallsensor 37 können entsprechende Schwellwerte in der Datenverarbeitungseinrichtung 22 gespeichert sein.

Das Informations-, Alarm- und/oder Steuersignal kann von der Datenverarbeitungseinrichtung 22 an unterschiedliche Empfänger ausgegeben werden. In einer Ausführungsform der Erfindung wird ein Informations-, Alarm- und/oder Steuersignal drahtlos an einen externen Empfänger, beispielsweise ein Mobiltelefon oder Smartphone 23 einer verantwortlichen Person, beispielsweise der Erziehungsberechtigten im Falle eines Kindes, des Tierhalters im Falle eines Tieres, oder an eine externe Alarmzentrale, gesendet. Die Sicherheitsvorrichtung 10 weist zu diesem Zweck vorzugsweise ein Funkmodul 24 auf, das beispielsweise fahrzeugfest in oder an der Datenverarbeitungseinrichtung 22 angeordnet sein kann. Das Funkmodul 24 weist vorzugsweise eine SIM-Karte auf, um Mobilkommunikation mit dem Kommunikationsgerät 23 zu ermöglichen. In dem Funkmodul 24 sind zweckmäßigerweise eine oder mehrere Telefonnummern verantwortlicher Personen oder Stellen gespeichert, um den automatischen Anruf dieser Nummer(n) im Notfall zu ermöglichen.

Auf dem Smartphone 23 ist eine entsprechende App zur Verarbeitung des Informations-, Alarm- und/oder Steuersignals gespeichert. Das von dem Smartphone 23 empfangene Informations-, Alarm- und/oder Steuersignal führt zur Anzeige einer Warnnachricht auf dem Bildschirm des Smartphones 23 und/oder zu einem akustischen Alarm und/oder Vibrationsalarm, so dass die verantwortliche Person entsprechende Maßnahmen ergreifen kann.

Das Informations-, Alarm- und/oder Steuersignal kann auch zur Betätigung einer fahrzeugfesten Warneinrichtung ausgegeben werden, beispielsweise der Hupe 25 und/oder einer äußeren Beleuchtungseinrichtung 40 des Fahrzeugs, um Passanten in der Nähe des Kraftfahrzeugs 11 auf die Notlage aufmerksam zu machen.

Schließlich kann das Informations-, Alarm- und/oder Steuersignal auch zu einer fahrzeugfesten Einrichtung ausgegeben werden, die den bedrohlichen Umgebungsbedingungen entgegenwirkt. Beispielsweise kann ein elektrischer Fensterheber 26 des Fahrzeugs 11 angesteuert werden, um ein oder mehrere Fenster 33 abzusenken, so dass frische Luft in den Innenraum des Kraftfahrzeugs 11 strömen kann, um darin beispielsweise die Temperatur zu senken oder/oder Rauch oder schädliche Gase ins Freie zu entlüften. Alternativ oder zusätzlich kann ein Fahrzeuggebläse, eine Klimaanlage, eine Sprinkleranlage und/oder eine Feuerlöscheinrichtung in Betrieb gesetzt werden.

Die Sicherheitsvorrichtung 10 weist Kommunikationseinrichtungen auf, die eine Kommunikation einer verantwortlichen Person mit dem Lebewesen 20 über das externe Kommunikationsgerät 23 ermöglichen. Die Kommunikationseinrichtungen umfassen erfindungsgemäß Audiokommunikationseinrichtungen, nämlich ein Mikrofon 13 und einen Lautsprecher 35, die somit eine bidirektionale Audiokommunikation ermöglichen. Die Kommunikationseinrichtungen umfassen vorteilhaft eine Kamera 12, die es der verantwortlichen Person erlaubt zu sehen, wie die Situation in dem Innenraum 21 ist. Die Kommunikationseinrichtungen können des Weiteren einen Bildschirm 39 aufweisen, um eine bidirektionale visuelle Kommunikation zu ermöglichen. In der Ausführungsform gemäß Figur 1 sind die Kommunikationseinrichtungen 12, 13, 35, 39 vorteilhaft fahrzeugfest montiert bzw. angeordnet.

Die Sicherheitsvorrichtung 10 weist vorzugsweise ein Satelliten-gestütztes Positionsbestimmungssystem 34, beispielsweise ein GPS-System, auf, damit eine verantwortliche entfernte Person jederzeit den Standort der Sicherheitsvorrichtung 10 sehen kann, beispielsweise durch Anzeige auf seinem Mobilkommunikationsgerät 23.

In der Ausführungsform gemäß Figur 1 wird die Sicherheitsvorrichtung 10 vorteilhaft von der Fahrzeugbatterie mit Strom versorgt.

Bei der Ausführungsform nach Figur 2 sind die Komponenten der Sicherheitsvorrichtung 10 nachträglich in dem Fahrzeug 11 montierbar bzw. anordenbar. Diese Ausführungsform eignet sich daher zur Nachrüstung bereits im Verkehr befindlicher Kraftfahrzeuge 11. Die Präsenzsensoren 18, die Umgebungssensoren 19, die Kamera 12, das Mikrofon 13, der Lautsprecher 35 und ggf. der Bildschirm 39 werden an geeigneter Stelle in dem Innenraum 21 angeordnet bzw. befestigt.

Die Präsenzsensoren 18, die Umgebungssensoren 19 und die Kommunikationseinrichtungen 12, 13, 35, 39 kommunizieren hier vorzugsweise drahtlos mit der Datenverarbeitungseinrichtung 22, beispielsweise über Bluetooth. Dies erlaubt eine Anordnung der Datenverarbeitungseinrichtung 22 unabhängig von den Sensoren 18, 19 und Einrichtungen 12, 13, 35, 39, beispielsweise unter der Motorhaube, im Handschuhfach, im Kofferraum etc. Im vorliegenden Fall ist die Datenverarbeitungseinrichtung 22 vorteilhaft im Motorraum bzw. unter der Motorhaube montiert. Das GPS-System 34 und/oder die Beschleunigungssensoren 37 sind vorteilhaft in der Datenverarbeitungseinrichtung 22 oder in einer Gehäuseeinheit mit der Datenverarbeitungseinrichtung 22 angeordnet. Es ist auch möglich, dass die Sensoren 18, 19 und die Einrichtungen 12, 13, 35, 39 über Leitungen mit der Datenverarbeitungseinrichtung 22 verbunden sind, insbesondere wenn die Datenverarbeitungseinrichtung 22 in deren Nähe angeordnet ist oder die Sicherheitsvorrichtung 10 eine Einheit ist, in der Datenverarbeitungseinrichtung 22, die Sensoren 18, 19 und die Einrichtungen 12, 13, 35, 39 gemeinsam enthalten und von einem Gehäuse geschützt sind.

Die akustische Warneinrichtung 27 ist hier im Hinblick auf die Nachrüstbarkeit vorteilhaft nicht eine Einrichtung des Fahrzeugs, sondern nachträglich am Fahrzeug angebracht, beispielsweise unter der Motorhaube, und nach außen gerichtet, damit die von der akustischen Warneinrichtung 27 ausgegebene akustische Warnung in der Fahrzeugumgebung gut wahrnehmbar ist.

In der Ausführungsform gemäß Figur 2 kann die Sicherheitsvorrichtung 10 mit der Fahrzeugbatterie verbunden werden. Alternativ kann die Sicherheitsvorrichtung 10 eine eigene Stromversorgung aufweisen, beispielsweise eine Batterie oder einen wiederaufladbaren Akku.

Die Ausführungsform gemäß Figuren 3 und 4 betrifft eine mobile und autarke, d.h. von dem Kraftfahrzeug 11 unabhängige Variante der Sicherheitsvorrichtung 10, wobei wesentliche Teile der Sicherheitsvorrichtung 10 an einem mobilen Träger 30, in diesem Fall an einem Hundehalsband, angebracht sind. Die Sicherheitsvorrichtung 10 ist daher ohne Weiteres auch in anderen Innenräumen einsetzbar.

Eine schematische Darstellung des Hundehalsbands 30 ist in Figur 4 gezeigt. An dem Halsband 30 sind die Umgebungssensoren 19 und die Datenverarbeitungseinrichtung 22 samt Funkmodul 24 angeordnet und untereinander beispielsweise durch in dem Halsband 30 laufende Leitungen verbunden.

An dem Halsband kann ein Präsenzsensor 18 vorgesehen sein, der dazu eingerichtet ist, entweder eigenständig oder durch Detektion eines im Innenraum 21 anzuordnenden Transponders 31, seine Anwesenheit in dem Innenraum 21 festzustellen. Der Transponder 31 kann beispielsweise ein passives RFID-Element mit einer Kennung und der Präsenzsensor 18 ein RFID-Lesegerät sein. RFID-Element 31 und RFID-Lesegerät 18 bilden ein RFID-System. Der Transponder 31, der Teil der Sicherheitsvorrichtung 10 ist, kann an geeigneter Stelle im Innenraum 21 hinterlegt werden, beispielsweise im Handschuhfach. Der Präsenzsensor 18 kann den Transponder 31 detektieren und durch Verifizieren der Kennung feststellen, dass sich das Halsband 30 bzw. die Sicherheitsvorrichtung 10 in dem Innenraum 21 befindet. Das Halsband kann auch eine akustische Warneinrichtung 27 und/oder eine optische Warneinrichtung 28 aufweisen.

Ausführungsformen ohne Präsenzsensor 18, insbesondere in der mobilen bzw. autarken Variante gemäß Figuren 3 und 4, sind möglich und können wegen des reduzierten Aufwands vorteilhaft sein.

An dem Halsband 30 sind des Weiteren ein Lautsprecher 35 und ein Mikrofon 13 vorgesehen. Die Datenverarbeitungseinrichtung 22 kann Audiosignale, die von dem externen Kommunikationsgerät 23 empfangen werden, auf den Lautsprecher 35 hörbar ausgeben, und Audiosignale oder Geräusche von dem Lebewesen, die mit dem Mikrofon 13 aufgezeichnet werden, an das externe Kommunikationsgerät 23 senden. Auf diese Weise kann sich die verantwortliche Person mit dem zu schützenden Lebewesen unterhalten, d.h. mit dem Lebewesen sprechen bzw. beruhigend auf dieses einreden, und dieses hören.

An dem Halsband 30 ist vorzugsweise mindestens ein Beschleunigungssensor 37 vorgesehen. Damit kann ein Stoß, Schlag oder Aufprall, beispielsweise infolge einer Kollision eines Kraftfahrzeugs, in dem sich das Halsband 30 befindet, festgestellt und beispielsweise an das Smartphone 23 einer zuständigen Person gemeldet werden und/oder ein Notrufsignal an das eine Notrufzentrale ausgegeben werden. In dieser Ausführungsform sind Lautsprecher 35 und Mikrofon 13 besonders vorteilhaft, damit eine zuständige entfernte Person den Insassen bzw. den Betroffenen hören und mit ihm sprechen kann.

Die mobile Sicherheitsvorrichtung 10 weist vorzugsweise eine eigene Stromversorgung 38 auf, beispielsweise eine Batterie oder einen wiederaufladbaren Akku.

Die Sicherheitsvorrichtung 10 weist vorzugsweise einen Ein-Aus-Schalter 41 auf, insbesondere in einer mobilen Ausführung ohne Präsenzsensor. Auch eine Ein-/Ausschaltung mittels Fernbedienung, beispielsweise über das Funkmodul 24, ist möglich. Im Falle eines von der verantwortlichen Person manuell oder per Fernsteuerung betätigbaren Ein-Aus-Schalters 41 kann auf Präsenzsensoren 18 unter Umständen vorteilhaft verzichtet werden.

Eine weitere Ausführungsform ist in Figur 5 gezeigt. Hier ist die Sicherheitsvorrichtung 10 mit Präsenzsensor 18, Umgebungssensoren 19, Datenverarbeitungseinrichtung 22, Funkmodul 24 und ggf. GPS-System 34 und/oder Beschleunigungssensor(en) 37 eine separate, von einem Gehäuse geschützte Einheit, die an geeigneter Stelle in dem Kraftfahrzeug 11, beispielsweise im Handschuhfach, oder allgemeiner in dem Innenraum 21 angeordnet werden kann. Der Präsenzsensor 18 ist dazu eingerichtet, entweder eigenständig oder durch Detektion eines dem zu schützenden Lebewesen zugeordneten Transponders 31, seine Anwesenheit in dem Innenraum 21 festzustellen. Der Transponder 31 kann beispielsweise ein passives RFID-Element mit einer Kennung und der Präsenzsensor 18 ein RFID-Lesegerät sein. Der Transponder 31 kann an geeigneter Stelle bei dem Lebewesen 20 hinterlegt werden, hier beispielsweise in der Babyschale für den Säugling 20. Der Präsenzsensor 18 kann den Transponder 31 detektieren und durch Verifizieren der Kennung feststellen, dass sich die Sicherheitsvorrichtung 20 in dem Innenraum 21 befindet.

## Patentansprüche

1. Sicherheitsvorrichtung (10), umfassend mindestens einen Umgebungssensor (19) zum Messen mindestens einer Umgebungsbedingung in einem Innenraum (21), und eine Datenverarbeitungseinrichtung (22), die eingerichtet ist, die Umgebungsbedingung in dem Innenraum (21) auf der Grundlage der Signale von dem mindestens einen Umgebungssensor (19) zu überwachen, und ein Informations-, Alarm- und/oder Steuersignal auszugeben, wenn eine für ein Lebewesen (20) ungünstige Umgebungsbedingung in dem Innenraum (21) festgestellt wird, **dadurch gekennzeichnet, dass** die Sicherheitsvorrichtung (10) einen Lautsprecher (35) und ein Mikrofon (13) zur Audiokommunikation zwischen dem Lebewesen (20) und einem externen Kommunikationsgerät (23) umfasst.

2. Sicherheitsvorrichtung nach Anspruch 1, **dadurch gekennzeichnet, dass** die Sicherheitsvorrichtung (10) mindestens teilweise mobil, tragbar, handhaltbar und/oder autark ist.

3. Sicherheitsvorrichtung nach einem der vorangehenden Ansprüche, **dadurch gekennzeichnet, dass** die Sicherheitsvorrichtung (10) ein Halsband (30), Armband, Beinband, einen Anhänger oder ein anderes tragbares oder handhaltbares Teil umfasst.

4. Sicherheitsvorrichtung nach einem der vorangehenden Ansprüche, **dadurch gekennzeichnet, dass** der Umgebungssensor (19) einen oder mehrere aus folgender Gruppe umfasst:
- einen Temperatursensor (14);
- einen Gassensor (15);
- einen Rauchsensor (16);
- einen Feuchtigkeitssensor (17) ;
- mindestens einen Beschleunigungs- und/oder Stoßsensor (37).

5. Sicherheitsvorrichtung nach einem der vorangehenden Ansprüche, **dadurch gekennzeichnet, dass** das Informations-, Alarm- und/oder Steuersignal drahtlos an mindestens ein entferntes Empfangsgerät (23), insbesondere ein Mobilkommunikationsgerät einer verantwortlichen Person und/oder ein Empfangsgerät einer Alarmzentrale gesendet wird.

6. Sicherheitsvorrichtung nach Anspruch 5, **dadurch gekennzeichnet, dass** die Datenverarbeitungseinrichtung (22) kontinuierlich Daten von dem mindestens einen Umgebungssensor (19) drahtlos an das entfernt angeordnete Empfangsgerät (23) sendet.

7. Sicherheitsvorrichtung nach einem der vorangehenden Ansprüche, **dadurch gekennzeichnet, dass** die Sicherheitsvorrichtung eine Kamera (12) und/oder einen Bildschirm (39) zur Videokommunikation zwischen dem Lebewesen (20) und dem externen Kommunikationsgerät (23) umfasst.

8. Sicherheitsvorrichtung nach einem der vorangehenden Ansprüche, **dadurch gekennzeichnet, dass** das Informations-, Alarm- und/oder Steuersignal mindestens eine im Bereich des Innenraums angeordnete akustische und/oder optische Alarmvorrichtung (25, 27, 28, 40) automatisch auslöst.

9. Sicherheitsvorrichtung nach einem der vorangehenden Ansprüche, **dadurch gekennzeichnet, dass** das Informations-, Alarm- und/oder Steuersignal eine der ungünstigen Umgebungsbedingung entgegenwirkende Einrichtung (26) in Betrieb setzt.

10. Sicherheitsvorrichtung nach Anspruch 9, **dadurch gekennzeichnet, dass** die der ungünstigen Umgebungsbedingung entgegenwirkende Einrichtung (26) eine oder mehrere aus folgender Gruppe umfasst:
- Fensterheber (26) ;
- Gebläse;
- Klimaanlage
- Sprinkleranlage;
- Feuerlöscheinrichtung.

11. Sicherheitsvorrichtung nach einem der vorangehenden Ansprüche, **dadurch gekennzeichnet, dass** die Sicherheitsvorrichtung (10) ein Satelliten-gestütztes Positionsbestimmungssystem (34), beispielsweise ein GPS-System, aufweist, das eine Standortortbestimmung der Sicherheitsvorrichtung (10) und Anzeige auf einem entfernten Mobilkommunikationsgerät (23) ermöglicht.

12. Sicherheitsvorrichtung nach einem der vorangehenden Ansprüche, **dadurch gekennzeichnet, dass** die Sicherheitsvorrichtung (10) mindestens einen Präsenzsensor (18) zum Detektieren der Präsenz eines Lebewesens (20) oder eines einem Lebewesen zugeordneten Teils (31) in einem Innenraum (21) aufweist, wobei die Datenverarbeitungseinrichtung (22) eingerichtet ist, das Informations-, Alarm- und/oder Steuersignal auszugeben, wenn die Präsenz eines Lebewesens (20) oder des einem Lebewesen zugeordneten Teils (31) in dem Innenraum (21), und gleichzeitig eine für das Lebewesen (20) ungünstige Umgebungsbedingung festgestellt wird.

13. Sicherheitsvorrichtung nach Anspruch 12, **dadurch gekennzeichnet, dass** der Präsenzsensor (18) eines oder mehrere aus folgender Gruppe umfasst:
- ein RFID-System;
- ein Mikrofon (13);
- einen Bewegungsmelder;
- eine Kamera (12) ;
- einen Sitzbelegungssensor.

14. Sicherheitsvorrichtung nach einem der vorangehenden Ansprüche, **dadurch gekennzeichnet, dass** die Sicherheitsvorrichtung (10) mindestens teilweise fahrzeugfest angeordnet ist.

15. Sicherheitsverfahren, umfassend Detektieren der Präsenz eines Lebewesens (20) oder eines einem Lebewesen zugeordneten Teils (31) in einem Innenraum (21), und Messen mindestens einer Umgebungsbedingung in dem Innenraum (21), **dadurch gekennzeichnet, dass** die gemessene Umgebungsbedingung in dem Innenraum (21) überwacht wird, und Ausgabe eines Informations-, Alarm- und/oder Steuersignals, wenn gleichzeitig die Präsenz eines Lebewesens (20) oder des einem Lebewesen zugeordneten Teils (31) in dem Innenraum (21), und eine für das Lebewesen (20) ungünstige Umgebungsbedingung festgestellt wird.
